# EUROPÄISCHE PATENTSCHRIFT

(11) **EP 2 765 250 B1**
(45) Veröffentlichungstag und Bekanntmachung des Hinweises auf die Patenterteilung: **10.06.2020**
(21) Anmeldenummer: 13158630.7
(22) Anmeldetag: 11.03.2013
(51) Int. Cl.: E03F 5/04

(54) **Ablaufrinne**
Drainage channel
Rigole d'écoulement

(30) Priorität: 07.02.2013 DE 102013101207
(43) Veröffentlichungstag der Anmeldung: 13.08.2014
(73) Patentinhaber: Dallmer GmbH & Co. KG, 59757 Arnsberg (DE)
(72) Erfinder: Dallmer, Johannes, 59757 Arnsberg (DE)
(74) Vertreter: Basfeld, Rainer

(56) Entgegenhaltungen:
- EP-A1- 2 472 015
- EP-A2- 0 893 545
- WO-A1-2005/111327
- DE-A1-102010 024 018
- DE-U1- 9 419 373
- DE-U1-202005 019 964
- US-A- 6 014 780

## Beschreibung

Die vorliegende Erfindung betrifft eine Ablaufrinne gemäß dem Oberbegriff des Anspruchs 1, eine Ablaufvorrichtung mit einer derartigen Ablaufrinne sowie eine Anordnung einer derartigen Ablaufvorrichtung angrenzend an eine Wand zumindest teilweise in einem Boden eines Raumes.

Ablaufvorrichtungen, die eine Ablauföffnung im Bereich der Unterkante der Wand aufweisen, werden auch Wandabläufe genannt. Derartige Wandabläufe werden zumeist ganz oder teilweise in die Wand integriert. Die Positionierung einer Ablaufvorrichtung in den Boden vor der Wand bei Beibehaltung einer wandseitigen Ablauföffnung ist aufgrund technischer Herausforderungen zur Zeit noch selten verbreitet.

Als problematisch erweist es sich oft, unter Beibehaltung eines ansprechenden Äußeren eine Ablaufrinne und/oder eine Ablaufvorrichtung zu schaffen, die mit vertretbarem Aufwand montiert werden kann. Dazu wäre es insbesondere wünschenswert, die Installationsarbeiten der Ablaufrinne in den Verantwortungsbereich der Fliesenleger zu übertragen.

Eine Ablaufrinne und eine Ablaufvorrichtung der eingangs genannten Art sind aus der DE 20 2005 019 964 U1 bekannt. Die darin beschriebene Ablaufrinne ist langgestreckt und weist eine Breite von etwa 4 cm auf. Ein vertikaler Längsschenkel dieser Ablaufrinne kann beispielsweise an einer Wand angeordnet werden. Ein auf der gegenüberliegenden Seite der Ablaufrinne angeordneter, als Seitenwand dienender vertikaler Schenkel ist in einem mittigen Bereich der Ablaufrinne ausgespart, so dass das Wasser in diesem Bereich seitlich austreten kann. In diesem Bereich ist eine Revisionsöffnung angeordnet, durch die das Wasser in einen unterhalb der Revisionsöffnung und der Ablaufrinne angeordneten Ablauftopf fließen kann.

Aus der WO 2005/111327 A1 sind ebenfalls eine Ablaufrinne und eine Ablaufvorrichtung bekannt. Auch die in dieser Schrift beschriebene Rinne ist vergleichsweise niedrig und schmal, so dass sie unter der untersten Wandfliese angeordnet werden kann. Dabei ergibt sich eine Einlauföffnung im Boden zwischen der Wandfliese und der benachbart zu dieser angeordneten Bodenfliese. Die Ablaufrinne weist ebenfalls einen Abschnitt auf, in dem die Seitenwand auf der von der Wand abgewandten Seite ausgespart ist, so dass das Wasser seitlich aus der Rinne austreten kann.

Aus der US 6,014,780 ist eine Anordnung einer Ablaufvorrichtung angrenzend an eine Wand im Boden eines Raumes bekannt, bei der die Ablauföffnung als schmaler Spalt in der Wand unter der untersten Wandfliese gebildet ist. Dabei ist eine Ablaufrinne vorgesehen, die einen wandseitigen vertikalen Schenkel und eine Seitenwand umfasst. Dabei weist die Seitenwand einen ausgedehnten horizontalen Versatz auf, der als Auflagefläche für Bodenfliesen dient.

Das der vorliegenden Erfindung zugrunde liegende Problem ist die Schaffung einer Ablaufrinne und einer Ablaufvorrichtung der eingangs genannten Art, die einen geringen Montageaufwand und/oder ein ansprechendes Äußeres gewährleisten. Weiterhin soll eine eingangs genannte Anordnung der Ablaufvorrichtung angrenzend an eine Wand zumindest teilweise in einem Boden eines Raumes angegeben werden.

Dies wird hinsichtlich der Ablaufrinne durch eine Ablaufrinne der eingangs genannten Art mit den kennzeichnenden Merkmalen des Anspruchs 1, hinsichtlich der Ablaufvorrichtung durch eine Ablaufvorrichtung der eingangs genannten Art mit den kennzeichnenden Merkmalen des Anspruchs 8 sowie hinsichtlich der Anordnung durch eine Anordnung der eingangs genannten Art mit den kennzeichnenden Merkmalen des Anspruchs 10 gelöst. Die Unteransprüche betreffen bevorzugte Ausgestaltungen der Erfindung.

Gemäß Anspruch 1 ist vorgesehen, dass die Höhe des vertikalen Schenkels von seinem in Einbaulage oberen Ende bis zur Unterseite des Rinnenbodens weniger als 5 cm beträgt, dass die Tiefe der Ablaufrinne von dem von dem Rinnenboden abgewandten Ende des vertikalen Schenkels bis zum von dem vertikalen Schenkel abgewandten Ende der Seitenwand weniger als 3 cm beträgt und dass die Seitenwand in Einbaulage eine Höhe aufweist, die kleiner als die Höhe des vertikalen Schenkels ist. Die Ablaufrinne kann in dem Raum unter der untersten Wandfliese und/oder wandseitig der Bodenfliesen angeordnet werden. Insbesondere weist die Ablaufrinne sowohl eine Höhe, als auch eine Tiefe auf, die üblichen Fliesenstärken im Sanitärbereich entsprechen. Auf diese Weise ergibt sich ein optisch ansprechender Eindruck der mit einer derartigen Ablaufrinne versehenen Ablaufvorrichtung.

Es kann vorgesehen sein, dass die Ablaufrinne geeignet ist, auf den Estrich oder auf Dichtmittel auf dem Estrich montiert zu werden. Die Dichtmittel auf dem Estrich können beispielsweise eine Verbundabdichtung sein. Diese Verbundabdichtung kann angebracht werden, bevor abschließend von einem Fliesenleger die Ablaufrinne platziert und die Boden- und Wandfliesen aufgebracht werden. Auf diese Weise werden die den optischen Eindruck der Ablaufvorrichtung beeinflussenden Montagearbeiten zusammen mit den Fliesenlegearbeiten durchgeführt, was ein ansprechendes Ergebnis gewährleistet. Weiterhin kann die Montage der Ablaufrinne nach Abschluss der Abdichtung des Estrichs und der Wand erfolgen, so dass bei dieser Montage nur wenig oder keine Abdichtungsarbeiten mehr vorgenommen werden müssen. Dies vereinfacht die Montage der Ablaufvorrichtung.

Es besteht die Möglichkeit, dass die Ablaufrinne einen Verbindungsabschnitt aufweist, der im eingebauten Zustand auf dem Estrich oder auf Dichtmitteln auf dem Estrich und unter einer Bodenfliese angeordnet sein kann. Dieser Verbindungsabschnitt kann beispielsweise mindestens eine Öffnung aufweisen, durch die Fliesenkleber hindurchtreten kann. Der Verbindungsabschnitt kann eine stabile Montage der Ablaufrinne gewährleisten.

Insbesondere kann der Abschnitt, in dem das Wasser von dem Rinnenboden seitlich austreten kann, ein mittlerer Abschnitt der Ablaufrinne ist. Durch die Möglichkeit des seitlichen Austretens des Wassers aus der Ablaufrinne kann auch bei auf die Verbundabdichtung aufgesetzter Ablaufrinne das Abfließen in einen in dem Estrich angeordneten Ablauf realisiert werden.

Es besteht die Möglichkeit, dass die Unterseite des Rinnenbodens auf dem gleichen Niveau wie die Unterseite des Verbindungsabschnitts angeordnet ist. Auf diese Weise kann das Wasser von dem Rinnenboden etwa auf Höhe der Bodenfliesen aus der Ablaufrinne heraus fließen.

Es kann vorgesehen sein, dass der Rinnenboden ein Gefälle in Längsrichtung der Ablaufrinne aufweist, insbesondere in einem oder zwei äußeren Abschnitten ein Gefälle in Längsrichtung zu einem mittleren Abschnitt hin aufweist. Auf diese Weise wird gewährleistet, dass das Wasser zu dem Bereich der Rinne gelangt, aus dem es beispielsweise seitlich austreten kann.

Anspruch 8 sieht die Verwendung einer erfindungsgemäßen Ablaufrinne in einer erfindungsgemäßen Ablaufvorrichtung vor.

Es kann vorgesehen sein, dass die Ablaufvorrichtung eine Abdeckung umfasst, die eine im eingebauten Zustand wandseitig angeordnete Anschrägung aufweist, unter der in Einbaulage Wasser von der Ablaufrinne zu einer Wassereinlauföffnung fließen kann. Auf diese Weise kann das seitlich aus der Ablaufrinne heraus fließende Wasser sicher in eine Wassereinlauföffnung eines im Estrich vormontierten Ablaufgehäuses gelangen.

Anspruch 10 sieht vor, dass in der Wand zwischen der Unterseite mindestens einer Wandfliese und dem Bodenniveau eine Ablauföffnung angeordnet ist, die insbesondere als schmaler Spalt zwischen der Abdeckung und der Unterseite mindestens einer Wandfliese ausgebildet ist. Durch diese Maßnahme ergibt sich ein ansprechendes Äußeres der Anordnung.

Vorzugsweise ist die Ablaufrinne zumindest teilweise unterhalb der Unterseite mindestens einer untersten Wandfliese und/oder zumindest teilweise zwischen dem wandseitigen Ende mindestens einer Bodenfliese und der Wand angeordnet, insbesondere auf dem Estrich oder auf Dichtmitteln auf dem Estrich angeordnet. Die Ablaufrinne tritt bei dieser Anordnung optisch zurück und ist für den Benutzer kaum sichtbar. Es ergibt sich daher ein sehr ansprechendes Erscheinungsbild.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Explosionsansicht eines Teils einer erfindungsgemäßen Ablaufvorrichtung;
- Fig. 2: einen Querschnitt durch eine erfindungsgemäße Ablaufvorrichtung im eingebauten Zustand mit einem Aufnahmerahmen in einer ersten Stellung;
- Fig. 2a: eine Detailvergrößerung der Fig. 2;
- Fig. 3: eine Fig. 2 entsprechende Ansicht auf die Ablaufvorrichtung mit dem Aufnahmerahmen in einer zweiten Stellung;
- Fig. 3a: eine Detailvergrößerung der Fig. 3;
- Fig. 4: einen vergrößerten perspektivischen Schnitt durch die Vorrichtung gemäß Fig. 2 mit dem Aufnahmerahmen in der ersten Stellung;
- Fig. 5: eine schematische Draufsicht auf die Ablaufvorrichtung gemäß Fig. 2;
- Fig. 6: eine Untenansicht zweier unterschiedlicher Aufnahmerahmen für eine erfindungsgemäße Ablaufvorrichtung;
- Fig. 7: eine Draufsicht auf die beiden unterschiedlichen Aufnahmerahmen gemäß Fig. 6;
- Fig. 8: einen Schnitt gemäß den Pfeilen VIII-VIII in Fig. 7
- Fig. 9: eine perspektivische Ansicht einer erfindungsgemäßen Ablaufvorrichtung mit einer erfindungsgemäßen Ablaufrinne im eingebauten Zustand;
- Fig. 10: eine perspektivische Ansicht einer erfindungsgemäßen Ablaufrinne;
- Fig. 11: einen Querschnitt durch einen ersten Abschnitt einer erfindungsgemäßen Ablaufvorrichtung mit einer erfindungsgemäßen Ablaufrinne im eingebauten Zustand;
- Fig. 12: eine Detailvergrößerung gemäß dem Pfeil XII in Fig. 11;
- Fig. 13: einen Querschnitt durch einen zweiten Abschnitt einer erfindungsgemäßen Ablaufvorrichtung mit einer erfindungsgemäßen Ablaufrinne im eingebauten Zustand;
- Fig. 14: eine Detailvergrößerung gemäß dem Pfeil XIV in Fig. 13;
- Fig. 15: eine Seitenansicht einer erfindungsgemäßen Ablaufrinne;
- Fig. 16: eine Seitenansicht einer erfindungsgemäßen Ablaufrinne gemäß dem Pfeil XVI in Fig. 15;
- Fig. 17: einen Schnitt gemäß den Pfeilen XVII - XVII in Fig. 15.

In den Figuren sind gleiche oder funktional gleiche Teile mit gleichen Bezugszeichen versehen.

Die aus Fig. 1 ersichtliche Ausführungsform einer erfindungsgemäßen Ablaufvorrichtung umfasst ein Ablaufgehäuse 1, das über einen Ablaufstutzen 2 mit einem bauseitigen Ablaufrohr (nicht dargestellt) verbunden werden kann. Das Ablaufgehäuse 1 weist auf seiner Oberseite eine Wassereinlauföffnung 3 mit einem diese Wassereinlauföffnung 3 umgebenden Aufnahmeteil 4 auf.

Das Aufnahmeteil 4 ist mit dem Ablaufgehäuse 1 fest verbunden, beispielsweise verklebt. Es besteht durchaus die Möglichkeit, dass das Ablaufgehäuse 1 und das Aufnahmeteil 4 einstückig ausgebildet sind, so dass das Aufnahmeteil 4 als Teil des Ablaufgehäuses 1 ausgeführt ist. In diesem Fall kann das Ablaufgehäuse 1 beispielsweise eine die Wassereinlauföffnung 3 umgebende Auflageschulter auf weisen.

Im in abgebildeten Ausführungsbeispiel ist das obere Ende des Ablaufgehäuses 1 und des Aufnahmeteiles 4 von einem Einlaufkragen 5 umgeben (siehe Fig. 1). Der Einlaufkragen 5 ist ein im Wesentlichen flächiges Teil mit einem rechteckigen Umriss. An der Unterseite des Einlaufkragens 5 sind vier Stützfüße 6 angebracht, die insbesondere höhenverstellbar sind. Weiterhin sind mit dem Einlaufkragen 5 von diesem nach außen ragende Gitter 7 verbunden, die den Einlaufkragen 5 umlaufend umgeben. Die Gitter 7 dienen dazu, die Ablaufvorrichtung besser in einem Bodenaufbau zu verankern, wobei gegebenenfalls durch eine Neigung der Gitter 7 eine Neigung der Bodenfliesen vorgegeben werden kann. Im eingebauten Zustand befinden sich der Einlaufkragen 5 und die Gitter 7 im Estrich 8 (siehe Fig. 2 bis Fig. 4).

Es besteht durchaus die Möglichkeit, bei einer erfindungsgemäßen Ablaufvorrichtung die Gitter 7 und/oder den Einlaufkragen 5 wegzulassen.

Die Ablaufvorrichtung umfasst weiterhin eine erfindungsgemäße Ablaufrinne 9, durch die das Wasser in die Wassereinlauföffnung 3 gelangen kann. Die Ablaufrinne 9 ist im Bereich der Wassereinlauföffnung 3 nach oben und zur von der Wand abgewandten Seite geöffnet (siehe Fig. 4). Die Ablaufrinne 9 weist dabei in diesem Bereich einen im Wesentlichen L-förmigen Querschnitt auf, mit einem im eingebauten Zustand vertikalen Schenkel 9a, der in den Wandaufbau 10 nach oben hinein ragt oder unter der untersten Wandfliese 16 endet, und einem als Rinnenboden 9b dienenden horizontalen Schenkel im Bereich der Wassereinlauföffnung 3.

Die Ablaufrinne 9 ist außerhalb des Bereichs der Wassereinlauföffnung 3 anders gestaltet. Dort weist sie auf der dem vertikalen Schenkel 9a gegenüberliegenden Seite eine sich von dem Rinnenboden 9b vierteilkreisförmig nach oben erstreckende Seitenwand 9c und einen sich unter die Bodenfliesen 20 erstreckenden horizontalen Verbindungsabschnitt 9d auf (siehe Fig. 3a und Fig. 10). Die sich vierteilkreisförmig nach oben erstreckende Seitenwand 9c kann verhindern, dass Wasser fliesenseitig aus der Ablaufrinne 9 herausläuft. Der sich unter die Bodenfliesen 20 erstreckende horizontale Verbindungsabschnitt 9d dient der Fixierung der Ablaufrinne 9.

Die Ablaufrinne 9 ist im abgebildeten Ausführungsbeispiel in den Wandaufbau 10 integriert. Dabei umfasst der Wandaufbau im abgebildeten Ausführungsbeispiel von links nach rechts in Fig. 2 und Fig. 3 beziehungsweise von innen nach außen die gemauerte Wand 11, einen darauf aufgebrachten Putz 12, einen Entkopplungsstreifen 13, eine Mehrzahl von Dichtbändern 14, einen Fliesenkleber 15 sowie darauf aufgebrachte Wandfliesen 16.

Die Ablaufrinne 9 liegt mit ihrer in Fig. 2 bis Fig. 4 linken Seite beziehungsweise mit ihrer der Wand zugewandten Seite an den Dichtbändern 14 an, wobei der vertikale Schenkel 9a der Ablaufrinne 9 nach oben hinter die unterste Wandfliese 16 ragt und von zwei der Dichtbänder 14 umgeben ist. Alternativ kann der vertikale Schenkel 9a unterhalb der untersten Wandfliese 16 enden. Der als Rinnenboden 9b dienende horizontale Schenkel der Ablaufrinne 9 ist unterhalb der untersten Wandfliese 16 angeordnet, so dass die Ablaufrinne 9 nicht über die Wandfliese 16 hinaus in den Raum ragt. Dabei ist im abgebildeten Ausführungsbeispiel unterhalb der untersten Wandfliese 16 eine Fliesenabschlussleiste 17 angeordnet. Zwischen der Unterseite der Fliesenabschlussleiste 17 beziehungsweise zwischen der Unterseite der untersten Wandfliese 16 und dem als Rinnenboden 9b dienenden horizontale Schenkel ist eine Abflussöffnung 18 ausgebildet, durch die Wasser in die in den Wandaufbau 10 integrierte Ablaufrinne 9 hineinfließen kann.

Neben der Ablaufrinne 9 ist eine Abdeckung 19 angeordnet, deren Oberseite sich im abgebildeten Ausführungsbeispiel auf der gleichen Höhe wie die Oberseite der Bodenfliesen 20 befindet. Dementsprechend kann das abzuführende Wasser von den Bodenfliesen 20 über die Abdeckung 19 durch die Abflussöffnung 18 in die Ablaufrinne 9 gelangen. Dabei fluchtet die in den Fig. 2 bis Fig. 4 linke beziehungsweise wandseitige Seite der Abdeckung 19 im Wesentlichen mit der in den Fig. 2 bis Fig. 4 rechten beziehungsweise wandabgewandten Seite der Wandfliesen 16. Auf diese Weise ergibt sich eine Abflussöffnung 18, die als schmaler Spalt in der Wand an deren unterem Ende angeordnet ist (siehe beispielsweise Fig. 2a und Fig. 4).

Die der Wand zugewandte beziehungsweise die in Fig. 2 bis Fig. 4 linke Seite der Abdeckung 19 ist so angeschrägt, dass in der Ablaufrinne 9 befindliches Wasser unter der Anschrägung 31 der Abdeckung 19 hindurch zu der Wassereinlauföffnung 3 gelangen kann. Die Abdeckung 19 kann im eingebauten Zustand lose auf Teilen der Ablaufvorrichtung oder des Bodens aufliegen, so dass sie nach oben entnommen werden kann.

Im abgebildeten Ausführungsbeispiel wird die Abdeckung 19 durch einen umlaufenden Rahmen 21 gebildet, in den ein Einlegeteil 22 eingebracht werden kann. Dabei kann das Einlegeteil 22 aus dem gleichen Material wie die Bodenfliesen bestehen. Es kann aber auch vorgesehen sein, die Abdeckung anders zugestalten, beispielsweise als einstückiges Teil aus Metall.

Die Ablaufvorrichtung umfasst weiterhin einen mit einer Öffnung 23 versehenen Aufnahmerahmen 24, der im eingebauten Zustand in eine Aussparung des Aufnahmeteiles 4 eingesetzt ist. Der Aufnahmerahmen weist einen oberen, umlaufenden Kragen 25 und eine sich von diesem im eingebauten Zustand nach unten erstreckende umlaufende Fläche 26 auf (siehe Fig. 8).

Im abgebildeten Ausführungsbeispiel ist auf der Innenseite des Aufnahmeteils 4 eine umlaufende Dichtung 27 angeordnet, die den Aufnahmerahmen 24 gegen das Aufnahmeteil 4 abdichtet. Die Dichtung 27 kann als feste oder lose Dichtung ausgebildet sein.

Alternativ dazu kann der Aufnahmerahmen 24 eine umlaufende, nicht abgebildete Dichtung aufweisen. Diese könnte an der Unterseite des Kragens 25 oder an der Außenseite der Fläche 26 angeordnet sein. Alternativ dazu kann der Aufnahmerahmen 24 in das Aufnahmeteil 4 eingeklebt werden. Dazu kann Kleber auf die Unterseite des umlaufenden Kragens 25 und/ oder umlaufend auf die vertikale Fläche 26 aufgetragen werden.

Die Ablaufvorrichtung umfasst weiterhin einen Geruchsverschluss 28, der mit seinem oberen Rand im eingebauten Zustand in der Öffnung 23 des Aufnahmerahmens 24 gehalten wird, wobei die übrigen Abschnitte des Geruchsverschlusses 28 durch den Aufnahmerahmen 24 nach unten hindurchragen. Zur Halterung des Geruchsverschlusses 28 weist der Aufnahmerahmen 24 in die Öffnung 23 hineinragende, stirnseitiges umlaufende Schultern 32 und einen mittig querverlaufenden Steg 33 auf (siehe Fig. 7). Passend zu dem Steg 33 weist der Geruchsverschluss 28 einen Einschnitt 34 auf (siehe Fig. 1), in den der Steg 33 eingreifen kann.

Die Öffnung 23 des Aufnahmerahmen 24 ist länglich oval und von seitlichen Längsabschnitten 29, 30 begrenzt (siehe beispielsweise Fig. 1 und Fig. 5). Dabei ist die Öffnung 23 vorzugsweise nicht symmetrisch in dem Aufnahmerahmen 24 angeordnet (siehe Fig. 1). Es zeigt sich, dass der erste Längsabschnitt 29 eine größere Breite aufweist als der zweite Längsabschnitt 30 (siehe auch Fig. 7 und Fig. 8).

Aufgrund dieser Gestaltung kann durch Drehung des Aufnahmerahmens 24 um 180° um die vertikale Richtung der Abstand der Öffnung 23 zur Wand verändert werden. Fig. 2a zeigt die erste Stellung des Aufnahmerahmens 24, in der der erste, breitere Längsabschnitt 29 auf der von der Wand abgewandten Seite und der zweite, schmalere Längsabschnitt 30 wandseitig angeordnet ist. In dieser ersten Stellung befindet sich die Öffnung 23 somit vergleichsweise nahe an der Wand.

Insbesondere ist der Abstand a₁ zwischen der wandseitigen Begrenzung der Öffnung 23 beziehungsweise dem in der Öffnung 23 befindlichen Geruchsverschluss 28 und dem Entkopplungsstreifen 13, der auf dieser Höhe die äußere Begrenzung der Wand darstellt, kleiner als der Abstand a₂ in der zweiten Stellung. Bei der in Fig. 3a abgebildeten zweiten Stellung ist der zweite, schmalere Längsabschnitt 30 auf der von der Wand abgewandten Seite und der erste, breitere Längsabschnitt 29 wandseitig angeordnet. In dieser zweiten Stellung ist die Öffnung 23 somit vergleichsweise weit von der Wand entfernt.

In der Einbausituation gemäß Fig. 2a ist eine dünnere Wandfliese dargestellt als in der Einbausituation gemäß Fig. 3a. Es zeigt sich, dass durch die unterschiedlich breiten Längsabschnitte 29, 30 und die verschiedenen Stellungen des Aufnahmerahmens 24 gewährleistet wird, dass der Abstand b₁, b₂ zwischen der wandseitigen Begrenzung der Öffnung 23 und der in den Fig. 2 bis Fig. 4 rechten beziehungsweise wandabgewandten Seite der Wandfliesen 16 in beiden Fällen ausreichend groß ist, um den Geruchsverschluss 28 nach Abnahme der Abdeckung 19 nach oben zu entnehmen.

Fig. 6 bis Fig. 8 zeigen jeweils zwei verschiedene Aufnahmerahmen 24, 24'. Diese Aufnahmerahmen 24, 24' unterscheiden sich durch unterschiedliche Breiten sowohl der ersten Längsabschnitte 29, 29', als auch der zweiten Längsabschnitte 30, 30'. Der in Fig. 7 linke Aufnahmerahmen 24 weist mit dem ersten Längsabschnitt 29 den breitesten Längsabschnitt auf, der dementsprechend eine sehr weit von der Wand beabstandete Position der Öffnung 23 gewährleisten kann. Der in Fig. 7 rechte Aufnahmerahmen 24' weist einen etwas weniger breiten ersten Längsabschnitt 29', der eine etwas weniger weit von der Wand beabstandete Position der Öffnung 23' gewährleisten kann.

Der in Fig. 7 rechte Aufnahmerahmen 24' weist weiterhin einen nur wenig schmaleren zweiten Längsabschnitt 30' auf, der eine noch etwas näher an der Wand angeordnete Position der Öffnung 23' gewährleisten kann. Der in Fig. 7 linke Aufnahmerahmen 24 weist mit dem zweiten Längsabschnitt 30 auch den schmalsten Längsabschnitt auf, der dementsprechend eine sehr nah an der Wand angeordnete Position der Öffnung 23 gewährleisten kann.

Durch die Verwendung unterschiedlicher Aufnahmerahmen 24, 24' wird dem Benutzer also die Möglichkeit eröffnet, den Abstand a₁, a₂ der Öffnung 23, 23' beziehungsweise des Geruchsverschlusses 28 von der Wand noch besser an die lokalen Gegebenheiten anzupassen.

Der Einbau einer erfindungsgemäßen Ablaufvorrichtung erfolgt dadurch, dass in einem ersten Verfahrensschritt das Ablaufgehäuse 1 vor dem Aufbringen des Estrichs auf dem Rohboden montiert und mit einem Abflussrohr verbunden wird. Anschließend wird der Estrich auf den Rohboden aufgebracht, so dass der Einlaufkragen und die Gitter zumindest teilweise von dem Estrich umgeben sind. Anschließend werden der gesamte Boden- und Wandbereich einschließlich der bereits montierten Ablaufteile eingedichtet.

Die Ablaufrinne 9 wird angrenzend an die verputzte Wand, insbesondere zusammen mit Dichtstreifen 14, montiert. Daran anschließend werden die Wandfliesen 16 aufgebracht, wodurch der vertikale Schenkel 9a der Ablaufrinne 9 gegebenenfalls abgedeckt werden kann.

Der Aufnahmerahmen 24 wird so eingesetzt, dass das wandseitige Ende des in den Aufnahmerahmen 24 einzusetzenden Geruchsverschlusses 28 in horizontaler Richtung einen ausreichenden Abstand b₁, b₂ von der Außenseite der Wandfliese 16 aufweist, so dass er noch nach oben entnehmbar ist. Alternativ wird aus einer Mehrzahl von Aufnahmerahmen 24, 24' ein passender Aufnahmerahmen 24, 24' ausgesucht, der in der geeigneten Stellung die Entnehmbarkeit des Geruchsverschlusses 28 gewährleistet.

Anschließend wird der Aufnahmerahmen 24, 24' in dem Aufnahmeteil 4 oder der Oberseite des Auflaufgehäuses 1 verklebt oder über Dichtungen 27 befestigt. Der Geruchsverschluss 28 wird eingesetzt und auf die Oberseite des Geruchsverschlusses 28 wird die Abdeckung 19 lose aufgelegt. Anschließend können die Bodenfliesen 20 passend an die Abdeckung 19 angearbeitet werden.

Durch diese Gestaltung wird gewährleistet, dass der Geruchsverschluss 28 trotz des sehr wandnahen Einbaus der Ablaufvorrichtung jederzeit nach Abnahme der Abdeckung 19 entnommen und gereinigt werden kann.

Fig. 9 zeigt die Ablaufvorrichtung im eingebauten Zustand. In Fig. 9 sind eine erfindungsgemäße Ablaufrinne 9, die Abdeckung 19, die schlitzförmige Abflussöffnung 18 sowie die Wandfliesen 16 und die Bodenfliesen ersichtlich. Insbesondere zeigt sich, dass die Abdeckung nur im mittleren Bereich der Ablaufrinne 9 angeordnet ist.

Fig. 10 und Fig. 15 zeigen, dass die abgebildete Ausführungsform einer erfindungsgemäßen Ablaufrinne 9 in Längsrichtung in drei Abschnitte 35, 36, 37 eingeteilt ist. Dabei befindet sich im eingebauten Zustand der mittlere Abschnitt 36 im Bereich der Wassereinlauföffnung 3, wohingegen die äußeren Abschnitte 35, 37 außerhalb des Bereichs der Wassereinlauföffnung 3 beziehungsweise der Abdeckung 19 angeordnet sind.

Im mittleren Abschnitt 36 weist die Ablaufrinne 9 einen im Wesentlichen L-förmigen Querschnitt auf, mit dem im eingebauten Zustand vertikalen Schenkel 9a, der in den Wandaufbau 10 nach oben hinein ragt oder unter der untersten Wandfliese 16 endet, und einem als Rinnenboden 9b dienenden horizontalen Schenkel. In dem mittleren Abschnitt 36 kann also das Wasser direkt horizontal zur Seite aus der Ablaufrinne 9 austreten, weil in dem mittleren Bereich 36 keine dem vertikalen Schenkel 9a gegenüberliegende Seitenwand 9c vorgesehen ist.

In dem mittleren Bereich 36 ist somit die in den beiden äußeren Abschnitten 35, 37 vorgesehene, von dem sich viertelkreisförmig nach oben erstreckenden Abschnitt gebildete Seitenwand 9c ausgeschnitten oder weggelassen (siehe Fig. 10 und Fig. 17). Weiterhin ist in dem mittleren Abschnitt 36 auch der sich unter die Bodenfliesen 20 erstreckende horizontale Verbindungsabschnitt 9d weggelassen.

Der in den äußeren Abschnitten 35, 37 vorgesehene Verbindungsabschnitt 9d weist Öffnungen 38 auf, durch die Fliesenkleber hindurchtreten kann, um die Ablaufrinne 9 auf der Oberseite des Estrichs beziehungsweise darauf angeordneter Dichtschichten zu befestigen.

Der Rinnenboden 9b weist in den beiden äußeren Abschnitten 35, 37 ein Gefälle in Längsrichtung zum mittleren Abschnitt 36 hin auf.

Fig. 16 zeigt, dass die abgebildete Ausführungsform der Ablaufrinne 9 aus zwei miteinander verbundenen Teilen 39, 40 besteht. Das erste Teil 39 umfasst zwei in Fig. 16 äußere Abschnitte des vertikalen Schenkels 9a, die oben durch Umfaltung ineinander übergehen, sowie einen oberen Abschnitt des Rinnenbodens 9b und die Seitenwand 9c. Das zweite Teil 40 umfasst einen in Fig. 16 inneren Abschnitt des vertikalen Schenkels 9a, einen unteren Abschnitt des Rinnenbodens 9b und den Verbindungsabschnitt 9d. Dabei erstreckt sich der dem zweiten Teil 40 zugehörige Abschnitt des vertikalen Schenkels 9a zwischen die beiden dem ersten Teil 39 zugehörigen Abschnitte des vertikalen Schenkels 9a (siehe Fig. 16).

Die Gestaltung der Ablaufrinne 9 aus den beiden beschriebenen Teilen 39, 40 bietet fertigungstechnische Vorteile, weil die beiden Teile 39, 40 getrennt voneinander gefertigt und vergleichsweise einfach zu der Ablaufrinne 9 zusammengefügt werden können.

Die Fig. 11 bis Fig. 14 zeigen eine Ausführungsform einer einfacher aufgebauten Ablaufvorrichtung, bei der der Geruchsverschluss 28 nicht in zwei unterschiedlichen Positionen eingebaut werden kann. Weiterhin ragt der vertikale Schenkel 9a der Ablaufrinne 9 nicht hinter die unterste Wandfliese 16 in den Aufbau der Dichtbänder hinein, sondern endet unter der untersten Wandfliese 16.

Fig. 11 und Fig. 12 zeigen die Ablaufvorrichtung im Bereich eines der äußeren Abschnitte 35, 37 der Ablaufrinne 9. In diesem Bereich kann zwar Wasser durch die Abflussöffnung 18 in die Ablaufrinne 9 hineinlaufen. Das Wasser kann aber nicht seitlich herauslaufen, weil in diesem Bereich die Seitenwand 9c vorgesehen ist. Die in Fig. 12 rechts angeordnete Außenseite der Seitenwand 9c kann als Anlagefläche für die Bodenfliesen 20 dienen.

Das Wasser läuft von den äußeren Abschnitten 35, 37 wegen des Gefälles des Rinnenbodens 9b über diesen in den mittleren Abschnitt 36 der Ablaufrinne 9. Dieser mittlere Abschnitt 36 der Ablaufrinne 9 und der dazu gehörige Bereich der Ablaufvorrichtung sind in Fig. 13 und Fig. 14 dargestellt. In diesem Bereich ist die Seitenwand 9c nicht vorgesehen, so dass das Wasser unter der Anschrägung 31 der Abdeckung 19 hindurch zu der Wassereinlauföffnung 3 gelangen kann.

Die Ablaufrinne 9 ist gemäß den Fig. 11 bis Fig. 14 in einen Zwischenraum zwischen der Unterseite der untersten Wandfliese 16 und der gegebenenfalls mit einer Eindichtung versehenen Oberfläche des Estrichs 8 angeordnet. Die Höhe H der Ablaufrinne 9, also die Strecke von der Unterseite des Rinnenbodens 9b bis zur Oberseite des vertikalen Schenkels 9a (siehe beispielsweise Fig. 16) sollte daher insbesondere kleiner als etwa 5 cm, vorzugsweise kleiner als etwa 3 cm sein.

Die Ablaufrinne 9 ist gemäß den Fig. 11 bis Fig. 14 in einen Zwischenraum zwischen der Außenseite der nächsten Bodenfliese 20 und der gegebenenfalls mit einem Dichtstreifen 14 versehenen Oberfläche der Putzes 12 Wand 10 angeordnet. Die Tiefe T₂ der Ablaufrinne 9, also die Strecke von der in Fig. 17 links angeordneten Rückseite des vertikalen Schenkels 9a bis zur in Fig. 17 rechts angeordneten Außenseite der Seitenwand 9c sollte daher insbesondere kleiner als etwa 5 cm, vorzugsweise kleiner als etwa 3 cm sein. Weiterhin sollte auch die Tiefe T₁ der Ablaufrinne 9, also die Strecke von der in Fig. 17 links angeordneten Rückseite des vertikalen Schenkels 9a bis zum raumseitigen Ende des Rinnenbodens 9b daher insbesondere kleiner als etwa 5 cm, vorzugsweise kleiner als etwa 3 cm sein.

Es besteht die Möglichkeit, für die Ablaufrinne 9 in dem Estrich 8 eine vorzugsweise flache Vertiefung vorzusehen, in die die Ablaufrinne 9 gegebenenfalls nach Eindichtung des Bereichs zumindest abschnittsweise eingebracht werden kann.

## Patentansprüche

1. Ablaufrinne (9) für eine angrenzend an eine Wand (10) zumindest teilweise in einem Boden eines Raumes angeordnete Ablaufvorrichtung, wobei die Ablaufrinne (9) so gestaltet ist, dass im eingebauten Zustand eine Ablauföffnung (18) im Bereich der Unterkante der Wand (10) gebildet werden kann, und wobei die Ablaufrinne (9) einen Rinnenboden (9b) und einen vertikalen Schenkel (9a) umfasst, der im eingebauten Zustand an der Wand (10) angeordnet sein kann, wobei die Ablaufrinne (9) zumindest abschnittsweise eine Seitenwand (9c) aufweist, die sich auf der von dem vertikalen Schenkel (9a) abgewandten Seite an den Rinnenboden (9b) anschließt, wobei die Seitenwand (9c) in einem Abschnitt (36) der Ablaufrinne (9) nicht vorgesehen oder erniedrigt ist, so dass in diesem Abschnitt (36) Wasser von dem Rinnenboden (9b) seitlich austreten kann, **dadurch gekennzeichnet, dass** die Höhe (H) des vertikalen Schenkels (9a) von seinem in Einbaulage oberen Ende bis zur Unterseite des Rinnenbodens (9b) weniger als 5 cm beträgt, dass die Tiefe (T₂) der Ablaufrinne (9) von dem von dem Rinnenboden (9b) abgewandten Ende des vertikalen Schenkels (9a) bis zum von dem vertikalen Schenkel (9a) abgewandten Ende der Seitenwand (9c) weniger als 3 cm beträgt und dass die Seitenwand (9c) in Einbaulage eine Höhe aufweist, die kleiner als die Höhe (H) des vertikalen Schenkels (9a) ist.

2. Ablaufrinne (9) nach Anspruch 1, **dadurch gekennzeichnet, dass** die Ablaufrinne (9) geeignet ist, auf den Estrich (8) oder auf Dichtmittel auf dem Estrich (8) montiert zu werden.

3. Ablaufrinne (9) nach einem der Ansprüche 1 oder 2, **dadurch gekennzeichnet, dass** die Ablaufrinne (9) einen Verbindungsabschnitt (9d) aufweist, der im eingebauten Zustand auf dem Estrich (8) oder auf Dichtmitteln auf dem Estrich (8) und unter einer Bodenfliese (20) angeordnet sein kann.

4. Ablaufrinne (9) nach Anspruch 3, **dadurch gekennzeichnet, dass** der Verbindungsabschnitt (9d) mindestens eine Öffnung (38) aufweist, durch die Fliesenkleber hindurchtreten kann.

5. Ablaufrinne (9) nach einem der Ansprüche 1 bis 4, **dadurch gekennzeichnet, dass** der Abschnitt (36), in dem das Wasser von dem Rinnenboden (9b) seitlich austreten kann, ein mittlerer Abschnitt (36) der Ablaufrinne (9) ist.

6. Ablaufrinne (9) nach einem der Ansprüche 1 bis 5, **dadurch gekennzeichnet, dass** der Rinnenboden (9b) ein Gefälle in Längsrichtung der Ablaufrinne (9) aufweist, insbesondere in einem oder zwei äußeren Abschnitten (35, 37) ein Gefälle in Längsrichtung zu einem mittleren Abschnitt (36) hin aufweist.

7. Ablaufrinne (9) nach einem der Ansprüche 3 bis 6, **dadurch gekennzeichnet, dass** die Unterseite des Rinnenbodens (9b) auf dem gleichen Niveau wie die Unterseite des Verbindungsabschnitts (9d) angeordnet ist.

8. Ablaufvorrichtung, die angrenzend an eine Wand (10) zumindest teilweise in einem Boden eines Raumes angeordnet werden kann, so dass insbesondere eine Ablauföffnung (18) im Bereich der Unterkante der Wand (10) gebildet werden kann, umfassend
- ein in den Boden eines Raumes einbringbares Ablaufgehäuse (1), das eine Wassereinlauföffnung (3) aufweist und strömungstechnisch mit einem Abflussrohr verbindbar ist,
- sowie eine Ablaufrinne (9), in die durch die Ablauföffnung (18) Wasser eintreten und aus der Wasser in die Wassereinlauföffnung (3) austreten kann,
**dadurch gekennzeichnet dass** die Ablaufrinne (9) eine Ablaufrinne (9) nach einem der Ansprüche 1 bis 7 ist.

9. Ablaufvorrichtung nach Anspruch 8, **dadurch gekennzeichnet, dass** die Ablaufvorrichtung eine Abdeckung (19) umfasst, die eine im eingebauten Zustand wandseitig angeordnete Anschrägung (31) aufweist, unter der in Einbaulage Wasser von der Ablaufrinne (9) zu der Wassereinlauföffnung (3) fließen kann.

10. Anordnung einer Ablaufvorrichtung nach einem der Ansprüche 8 oder 9 angrenzend an eine Wand (10) zumindest teilweise in einem Boden eines Raumes, **dadurch gekennzeichnet, dass** in der Wand (10) zwischen der Unterseite mindestens einer Wandfliese (16) und dem Bodenniveau eine Ablauföffnung (18) angeordnet ist, die insbesondere als schmaler Spalt zwischen der Abdeckung (19) und der Unterseite mindestens einer Wandfliese (16) ausgebildet ist.

11. Anordnung nach Anspruch 10, **dadurch gekennzeichnet, dass** die Ablaufrinne (9) zumindest teilweise unterhalb der Unterseite mindestens einer untersten Wandfliese (16) und/oder dass die Ablaufrinne (9) zumindest teilweise zwischen dem wandseitigen Ende mindestens einer Bodenfliese (20) und der Wand (10) angeordnet ist.

12. Anordnung nach einem der Ansprüche 10 oder 11, **dadurch gekennzeichnet, dass** die Ablaufrinne (9) auf dem Estrich (8) oder auf Dichtmitteln auf dem Estrich (8) angeordnet ist.

## Claims

1. Drainage channel (9) for a drainage device arranged at least partially in a floor of a room in a manner so as to abut on a wall (10), wherein the drainage channel (9) is designed such that in the installed state a drainage opening (18) can be formed in the region of the lower edge of the wall (10), and wherein the drainage channel (9) comprises a channel floor (9b) and a vertical leg (9a) which in the installed state can be arranged at the wall (10), wherein the drainage channel (9) has at least in sections a side wall (9c) which abuts on the channel floor (9b) on the side facing away from the vertical leg (9a), wherein the side wall (9c) in a portion (36) of the drainage channel (9) is not provided or is lowered, such that in this portion (36) water can emerge laterally from the channel floor (9b), **characterised in that** the height (H) of the vertical leg (9a) from its, in installed state, upper end as far as the lower side of the channel floor (9b) is less than 5 cm, that the depth (T₂) of the drainage channel (9) from the end, facing away from the channel floor (9b), of the vertical leg (9a) as far as the end, facing away from the vertical leg (9a), of the side wall (9c) is less than 3 cm and that the side wall (9c) in the installed state has a height which is smaller than the height (H) of the vertical leg (9a).

2. Drainage channel (9) according to claim 1, **characterised in that** the drainage channel (9) is suitable to be installed on the floor screed (8) or on sealing means on the floor screed (8).

3. Drainage channel (9) according to any of claims 1 or 2, **characterised in that** the drainage channel (9) has a connecting portion (9d) which in the installed state can be arranged on the floor screed (8) or on sealing means on the floor screed (8) and below a floor tile (20).

4. Drainage channel (9) according to claim 3, **characterised in that** the connecting portion (9d) has at least one opening (38) through which tile adhesive can pass.

5. Drainage channel (9) according to any of claims 1 to 4, **characterised in that** the portion (36) in which the water can emerge laterally from the channel floor (9b) is a central portion (36) of the drainage channel (9).

6. Drainage channel (9) according to any of claims 1 to 5, **characterised in that** the channel floor (9b) has an incline in longitudinal direction of the drainage channel (9), in particular has in one or two outer portions (35, 37) an incline in longitudinal direction towards a central portion (36).

7. Drainage channel (9) according to any of claims 3 to 6, **characterised in that** the lower side of the channel floor (9b) is arranged on the same level as the lower side of the connecting portion (9d).

8. Drainage device which can be arranged at least partially in a floor of a room in a manner so as to abut on a wall (10), such that in particular a drainage opening (18) can be formed in the region of the lower edge of the wall (10), comprising
- a drainage housing (1) which can be introduced into the floor of a room, which drainage housing has a water inlet opening (3) and which can be flow-connected with a discharge pipe,
- as well as a drainage channel (9) into which water can pass through the drainage opening (18) and out of which water can emerge into the water inlet opening (3),
**characterised in that** the drainage channel (9) is a drainage channel (9) according to any of claims 1 to 7.

9. Drainage device according to claim 8, **characterised in that** the drainage device has a cover (19) which has a slope (31) arranged in the installed state at the wall side, below which in the installed state water can flow from the drainage channel (9) to the water inlet opening (3).

10. Arrangement of a drainage device according to any of claims 8 or 9 abutting on a wall (10) at least partially in a floor of a room, **characterised in that** in the wall (10), between the lower side of at least one wall tile (16) and the floor level, is disposed a drainage opening (18) which is in particular formed as a narrow gap between the cover (19) and the lower side of at least one wall tile (16).

11. Arrangement according to claim 10, **characterised in that** the drainage channel (9) is arranged at least partially below the lower side of at least one lowest wall tile (16) and/or that the drainage channel (9) is arranged at least partially between the wall-side end of at least one floor tile (20) and the wall (10).

12. Arrangement according to any of claims 10 or 11, **characterised in that** the drainage channel (9) is arranged on the floor screed (8) or on sealing means on the floor screed (8).

## Revendications

1. Rigole d'écoulement (9) pour un dispositif d'écoulement agencé au moins en partie dans un fond d'une pièce de manière adjacente à une paroi (10), dans laquelle la rigole d'écoulement (9) est conçue de sorte que, à l'état monté, une ouverture d'écoulement (18) peut être formée dans la portée du bord inférieur de la paroi (10), et dans laquelle la rigole d'écoulement (9) comprend un fond de rigole (9b) et une branche verticale (9a), qui peut être agencée au niveau de la paroi (10) à l'état monté, dans laquelle la rigole d'écoulement (9) présente au moins par sections une paroi latérale (9c), qui se relie au fond de rigole (9b) sur le côté détourné de la branche verticale (9a), dans laquelle la paroi latérale (9c) n'est pas prévue ou est diminuée dans une section (36) de la rigole d'écoulement (9), de sorte que dans cette section (36), de l'eau du fond de rigole (9b) peut s'échapper latéralement, **caractérisée en ce que** la hauteur (H) de la branche verticale (9a) de son extrémité supérieure en position de montage jusqu'au bord inférieur du fond de rigole (9b) est inférieure à 5 cm, **en ce que** la profondeur (T2) de la rigole d'écoulement (9) de l'extrémité détournée du fond de rigole (9b) de la branche verticale (9a) jusqu'à l'extrémité détournée de la branche verticale (9a) de la paroi latérale (9c) est inférieure à 3 cm et **en ce que** la paroi latérale (9c) présente une hauteur en position de montage qui est plus petite que la hauteur (H) de la branche verticale (9a).

2. Rigole d'écoulement (9) selon la revendication 1, **caractérisée en ce que** la rigole d'écoulement (9) est adaptée pour être montée sur la chape (8) ou sur un moyen d'étanchéité sur la chape (8).

3. Rigole d'écoulement (9) selon l'une quelconque des revendications 1 ou 2, **caractérisée en ce que** la rigole d'écoulement (9) présente une section de liaison (9d) qui peut être agencée à l'état monté sur la chape (8) ou sur des moyens d'étanchéité sur la chape (8) et sous un carreau de sol (20).

4. Rigole d'écoulement (9) selon la revendication 3, **caractérisée en ce que** la section de liaison (9d) présente au moins une ouverture (38) à travers laquelle la colle à carrelage peut passer.

5. Rigole d'écoulement (9) selon l'une quelconque des revendications 1 à 4, **caractérisée en ce que** la section (36) dans laquelle l'eau en provenance du fond de rigole (9b) peut s'échapper latéralement est une section centrale (36) de la rigole d'écoulement (9).

6. Rigole d'écoulement (9) selon l'une quelconque des revendications 1 à 5, **caractérisée en ce que** le fond de rigole (9b) présente une pente dans une direction longitudinale de la rigole d'écoulement (9), en particulier présente une pente dans une direction longitudinale à une section centrale (36) dans une ou deux sections extérieures (35, 37).

7. Rigole d'écoulement (9) selon l'une quelconque des revendications 3 à 6, **caractérisée en ce que** la face inférieure du fond de rigole (9b) est agencée au même niveau que la face inférieure de la section de liaison (9d).

8. Dispositif d'écoulement qui peut être agencé de manière adjacente à une paroi (10) au moins en partie dans un fond d'une pièce de sorte qu'en particulier une ouverture d'écoulement (18) peut être formée dans la portée du bord inférieur de la paroi (10), comprenant
- un boîtier d'écoulement (1) pouvant être introduit dans le fond d'une pièce qui présente une ouverture d'entrée d'eau (3) et qui peut être relié selon la technique des fluides avec un tuyau d'évacuation,
- ainsi qu'une rigole d'écoulement (9) dans laquelle de l'eau peut entrer via une ouverture d'écoulement (18) et hors de laquelle de l'eau peut s'échapper dans l'ouverture d'entrée d'eau (3),
**caractérisé en ce que** la rigole d'écoulement (9) est une rigole d'écoulement (9) selon l'une quelconque des revendications 1 à 7.

9. Dispositif d'écoulement selon la revendication 8, **caractérisé en ce que** le dispositif d'écoulement comprend un couvercle (19) qui présente une partie oblique (31) agencée côté paroi à l'état monté, en dessous de laquelle, en position de montage, de l'eau de la rigole d'écoulement (9) peut s'écouler vers l'ouverture d'entrée d'eau (3).

10. Agencement d'un dispositif d'écoulement selon l'une quelconque des revendications 8 ou 9 adjacent à une paroi (10) au moins en partie dans un fond d'une pièce, **caractérisé en ce qu'**une ouverture d'écoulement (18) est agencée dans la paroi (10) entre la face inférieure d'au moins un carreau mural (16) et le niveau de fond, laquelle est en particulier réalisée comme une fente étroite entre le couvercle (19) et la face inférieure d'au moins un carreau mural (16).

11. Agencement selon la revendication 10, **caractérisé en ce que** la rigole d'écoulement (9) est agencée au moins en partie en dessous de la face inférieure d'au moins un carreau mural parmi les plus bas (16) et/ou **en ce que** la rigole d'écoulement (9) est au moins en partie agencée entre l'extrémité côté paroi d'au moins un carreau de sol (20) et la paroi (10).

12. Agencement selon l'une quelconque des revendications 10 ou 11, **caractérisé en ce que** la rigole d'écoulement (9) est agencée sur la chape (8) ou sur des moyens d'étanchéité sur la chape (8).
